# EUROPÄISCHE PATENTSCHRIFT

(11) **EP 0 991 521 B1**
(45) Veröffentlichungstag und Bekanntmachung des Hinweises auf die Patenterteilung: **06.06.2001**
(21) Anmeldenummer: 98919075.6
(22) Anmeldetag: 26.03.1998
(51) Int. Cl.: B41J 2/165

(54) **TINTENSTRAHLDRUCKER MIT EINER DÜSENABDECKUNGS- UND -REINIGUNGSEINRICHTUNG**
INK JET PRINTER WITH A NOZZLE COVERING AND CLEANING DEVICE
IMPRIMANTE A JET D'ENCRE POURVUE D'UN DISPOSITIF DE RECOUVREMENT ET D'UN DISPOSITIF DE NETTOYAGE POUR LES BUSES A ENCRE

(30) Priorität: 25.06.1997 DE 19726971
(43) Veröffentlichungstag der Anmeldung: 12.04.2000
(73) Patentinhaber: Wincor Nixdorf GmbH & Co KG, 33106 Paderborn (DE)
(72) Erfinder: BAITZ, Guenter, D-13629 Berlin (DE)
(86) Internationale Anmeldenummer: DE9800890
(87) Internationale Veröffentlichungsnummer: WO9900253

(56) Entgegenhaltungen:
- EP-A- 0 416 849
- DE-A- 3 528 926
- US-A- 5 040 000
- US-A- 5 051 761
- PATENT ABSTRACTS OF JAPAN vol. 15, no. 32 (M-1073), 25.Januar 1991 & JP 02 273243 A (FUJI ELECTRIC CO LTD), 7.November 1990,
- PATENT ABSTRACTS OF JAPAN vol. 8, no. 238 (M-335) [1675] , 31.Oktober 1984 & JP 59 115863 A (NIPPON DENKI K.K.), 4.Juli 1984,
- DAVID G. ANDERSON: "Printhead maintenance configuration" XEROX DISCLOSURE JOURNAL, Bd. 19, Nr. 4, Juli 1994 - August 1994, STAMFORD, CONN., US, Seiten 285-286, XP000465345
- PATENT ABSTRACTS OF JAPAN vol. 95, no. 3, 28.April 1995 & JP 06 336019 A (CANON INC), 6.Dezember 1994,

## Beschreibung

Die Erfindung betrifft einen Tintenstrahldrucker mit einer Abdeckungs- und Reinigungseinrichtung für die Tintendüsen eines Tintendruckkopfes nach dem Oberbegriff des Anspruchs 1.

Ein Tintenstrahldrucker mit einer Abdeckungs- und Reinigungseinrichtung für die Tintendüsen eines Tintendruckkopfes ist aus der DE-C-36 11 666 bekannt. Darin ist ein parallel zu einer Druckzeile verschieblicher Tintendruckkopf und ein der Abstützung eines Aufzeichnungsträgers gegenüber dem Tintendruckkopf dienendes, parallel zur Druckzeile ausgerichtetes walzenförmiges Druckgegenlager beschrieben. Neben dem Druckbereich, also dem von dem Aufzeichnungsträger maximal einnehmbaren und von dem Tintendruckkopf maximal bedruckbaren Bereich, ist ein Parkbereich mit einer Abdeckeinrichtung und einer Reinigungseinrichtung für die Tintendüsen des Tintendruckkopfes angeordnet.

Durch den Parkbereich erhält der Drucker eine Breite, die bei manchen Anwendungsfällen nicht hingenommen werden kann. Dies gilt besonders für Kassendrucker der Art, wie sie beispielsweise in der internationalen Patentanmeldung WO-A-9 840 219 beschrieben ist. Solche Kassendrucker werden häufig in einen Ausschnitt in einem Kassentisch eingebaut, so daß sich für deren Grundfläche ein Quasistandard herausgebildet hat mit einem Breitenmaß, das nur wenig größer als die Breite des größten mit dem Drucker zu bedruckenden Belegs ist. Dieser hat DIN A4-Format, also eine Breite von 210 mm. Bei Druckern dieser Klasse ist das Tintendruckprinzip deshalb bisher nicht angewendet worden.

In der US-A-5 051 761 ist bereits vorgeschlagen worden, die Abdeckeinrichtung und die Reinigungseinrichtung am Umfang einer im Druckbereich des Tintendruckkopfes angeordneten kreis- oder kreissegmentförmigen Scheibe anzubringen, die um eine durch den Kreismittelpunkt verlaufende Achse drehbar ist. Der Aufzeichnungsträger wird dabei im Druckbereich von einem endlosen Transportband abgestützt, das zwischen zwei Umlenkrollen ausgespannt ist. Die eine dieser Transportrollen ist dabei -in Transportrichtung des Aufzeichnungsträgers gesehen- vor dem Druckbereich und die andere hinter diesem angeordnet. Aus dem Transportband ist ein Fenster ausgeschnitten, durch welches hindurch die Abdeckeinrichtung bzw. die Reinigungseinrichtung an dem Tintendruckkopf angreifen, wenn die Scheibe in Richtung des Druckbereiches angehoben wird. Die Anordnung aus Transportband und Umlenkrollen ist aufwendig und benötigt relativ viel Platz. Hinzu kommt, daß das Transportband zunächst in eine bestimmte Umfangsstellung relativ zu dem Tintendruckkopf gebracht werden muß, bevor die Abdeckeinrichtung oder die Reinigungseinrichtung an dem Tintendruckkopf angreifen kann. Dies erfordert zusätzliche Überwachungseinrichtungen und Steuerungsmaßnahmen für die Positionierung des Transportbandes und macht den Drucker langsamer, da der Aufzeichnungsträger erst das Transportband verlassen haben muß, bevor das Fenster in den Bereich des Tintendruckkopfes gebracht werden kann.

Aufgabe der Erfindung ist es daher, für einen Tintenstrahldrucker mit einer im Druckbereich des Tintendruckkopfes angeordneten Abdeck- und Reinigungseinrichtung für die Tintendüsen des Tintendruckkopfes eine Stützeinrichtung für einen Aufzeichnungsträger vorzuschlagen, die an Stelle der Abdeck- und Reinigungseinrichtung in den Druckbereich gebracht werden kann.

Die Aufgabe wird durch die Merkmale des Anspruchs 1 gelöst.

Die Abdeckeinrichtung und die Reinigungseinrichtung sind im Druckbereich des Tintendruckkopfes angeordnet. Dadurch, daß die Abdeckeinrichtung, die Reinigungseinrichtung und der Stützabschnitt für den Aufzeichnungsträger am Umfang einer kreis- oder kreissegmentförmigen Scheibe angeordnet sind, die um eine durch den Kreismittelpunkt verlaufende Achse drehbar ist, wird kein zusätzlicher Platz für einen Parkbereich außerhalb des Druckbereichs oder vor und hinter dem Tintendruckkopf benötigt. Die Scheibe kann im Druckbereich irgendwo innerhalb der Druckzeile angeordnet sein. Durch die Drehung der Scheibe um ihre Achse kann die Abdeckeinrichtung vor die Düsenplatte des Tintendruckkopfes gebracht, die Reinigungseinrichtung an der Düsenplatte vorbeibewegt oder der Stützabschnitt in den Druckbereich geschwenkt werden. Da vor einem Druckvorgang die Abdeckeinrichtung ohnehin vor der Düsenplatte weggeschwenkt werden muß, kann der Stützabschnitt durch einfaches Weiterdrehen der Scheibe ohne zusätzlichen Aufwand in den Druckbereich gebracht werden.

Die Achse kann sowohl parallel zum Druckgegenlager als auch senkrecht zu diesem und parallel zur Ebene des Aufzeichnungsträgers ausgerichtet sein.

Vorzugsweise wird die Scheibe durch einen Motor, insbesondere einen Schrittmotor gedreht. In letztem Fall kann die Winkelposition der Scheibe einfach durch Zählen der Motorschrittimpulse festgehalten werden. Der Antrieb der Scheibe erfolgt bevorzugt über eine Verzahnung an zumindest einem Teil ihres Umfangs, die mit einem durch den Motor angetriebenen Zahnrad kämmt.

In einer bevorzugten Weiterbildung der Erfindung ist die Scheibe entlang dem Druckgegenlager verschieblich. Dadurch kann bei einem Kassendrucker mit einer Bon-Druckstation, wie er aus der deutschen Patentanmeldung 197 09 941.6 bekannt ist, die Scheibe in den Teil des Druckbereichs verschoben werden, der nicht von dem Bon-Papierstreifen belegt ist. Wird nebeneinander eine Bon- und eine Journal-Druckstation verwendet, kann die Scheibe in die Lücke zwischen dem Bon- und dem Journal-Papierstreifen gebracht werden.

Um ein flächennormales Abheben der Abdeckeinrichtung von der Düsenplatte des Tintendruckkopfes sicherzustellen, ist die Abdeckeinrichtung mit der Scheibe über einen radial verstellbaren Schieber verbunden, und an dem Schieber ist ein Steuerzapfen befestigt, der in einer im Tintenstrahldrucker angeordneten, die Achse schneckenförmig umgebenden Steuerkurve geführt ist. Die Steuerkurve ist an einer an der Achse gehaltenen, gegenüber der Scheibe ortsfesten, also nicht mit der Scheibe mitdrehenden Steuerplatte ausgebildet.

Weitere Merkmale und Vorteile der Erfindung ergeben sich aus der folgenden Beschreibung, welche in Verbindung mit den beigefügten Zeichnungen die Erfindung an Hand von Ausführungsbeispielen erläutern. Es zeigt:
- Fig. 1: ein erstes Ausführungsbeispiel eines Tintenstrahldruckers in einer schematischen perspektivischen Vorderansicht,
- Fig. 2: eine schematisierte Seitenansicht des in Fig. 1 dargestellten Tintenstrahldruckers,
- Fig. 3: ein zweites Ausführungsbeispiel eines Tintenstrahldruckers in einer schematischen Draufsicht.

In Fig. 1 ist ein erstes Ausführungsbeispiel eines Tintenstrahldruckers 10 in einer schematischen perspektivischen Vorderansicht dargestellt, in der alle nicht erfindungsrelevanten Druckerteile fortgelassen sind. Darin ist eine Seitenwand eines Druckergestells mit 12 bezeichnet. Von der zum Druckerinneren weisenden Seite der Seitenwand 12 steht ein balkenförmiges Druckgegenlager 14 flächennormal ab. Dieses ist durch eine Lücke 16 im Mittelbereich des Tintenstrahldruckers in zwei Teile 14', 14" geteilt. Das Druckgegenlager 14 ist an einer Papierleitfläche 38 (Fig. 2) ausgebildet. Entlang dem Druckgegenlager 14 und parallel zu diesem ist ein Tintendruckkopf 18 unter Bildung einer Druckzeile in Richtung eines Doppelpfeils A verschieblich gelagert.

In der Lücke 16 ist eine zylinderförmige Scheibe 20 um eine Achse 22, die mit der Zylinderachse zusammenfällt, drehbar gelagert. Die Achse 22 verläuft parallel zu dem Druckgegenlager 14 auf dessen dem Tintendruckkopf 18 abgewandten Seite. Am Umfang der Scheibe 20 sind, jeweils gegeneinander winkelversetzt, eine Abdeckeinrichtung 24, eine Reinigungseinrichtung 26 und ein Stützabschnitt 28 angeordnet. Die Abdeckeinrichtung 24 hat die Form einer gegenüber der Düsenplatte des Tintendruckkopfes 18 offenen Kappe und besteht aus einem elastisch verformbaren tintenresistenten Kunststoff oder Gummi. Die Reinigungseinrichtung 26 hat die Gestalt einer radial von der Umfangsfläche der Scheibe 20 abstehenden axial ausgerichteten Platte. Sie ist ebenfalls aus einem elastisch verformbaren tintenresistenten Kunststoff oder Gummi gebildet. Der Stützabschnitt 28 ist ein Abschnitt vergrößerten Scheibendurchmessers. Er erstreckt sich über die gesamte Breite der Scheibe 20. Ist letztere so gedreht, daß der Stützabschnitt 28 dem Tintendruckkopf 18 gegenübersteht, ist die Oberfläche des Stützabschnitts 28 flächengleich mit dem Druckgegenlager 14.

Die Scheibe 20 ist innerhalb der Lücke 16 in Richtung eines Doppelpfeils B zwischen den Positionen 20' (mit durchgezogenen Linien dargestellt) und 20" (gestrichelt gezeichnet) verschieblich. In der Position 20" ist die Scheibe 20 in einer Winkelstellung dargestellt, in der die Abdeckeinrichtung 24 dem Tintendruckkopf 18 zugewandt ist. In dieser Winkelstellung ist die kappenförmige Gestalt der Abdeckeinrichtung 24 zu erkennen. Durch die Verschiebbarkeit der Scheibe 20 wird es möglich, unterschiedlich breite Bon-Papierstreifen 30 oder Journal-Papierstreifen 32 zu verwenden. Die Einstellung der Scheibe 20 beim Bedrucken eines die Lücke 16 übergreifenden Belegs 34 wird weiter unten beschrieben.

Fig. 2 zeigt eine schematisierte Seitenansicht des in Fig. 1 dargestellten Tintenstrahldruckers 10. Die Scheibe 20 ist auf einer koaxialen Welle 36 gelagert. Ferner ist sie in ihrem der Papierleitfläche 38 abgewandten Umfangsbereich mit einer Verzahnung 40 versehen, die mit einem durch einen Schrittmotor 42 antreibbaren Zahnrad 44 kämmt.

Die Abdeckeinrichtung 24 ist an einem Ende eines radial zu der Scheibe 20 verstellbaren Schiebers 46 angeordnet, der zusammen mit der Scheibe 20 drehbar ist. An dem Schieber 46 ist ein parallel zu der Welle 36 ausgerichteter Steuerzapfen 48 befestigt, der in einer schneckenförmig die Achse 22 umgebenden Steuerkurve 50 geführt ist. Diese wiederum ist an einer an der Achse 22 gehaltenen, gegenüber der Scheibe 20 ortsfesten, also nicht mit dieser mitdrehenden Steuerplatte 52 ausgebildet. Der Schieber 46 ist im Bereich der Welle 36 mit einem Langloch 54 versehen, mit dem er auf der Welle 36 längsverschieblich gelagert ist.

Wenn die Scheibe 20 im Gegenuhrzeigersinn gedreht wird, läuft der Steuerzapfen 48 in der Steuerkurve 50 entlang. Der Schieber 46 wird dabei radial in Richtung der Achse 22 verschoben, so daß die Abdeckeinrichtung 24 von der Düsenplatte des Tintendruckkopfes 18 abgehoben und nach oben vor diesem weggeschwenkt wird. Bei weiterer Drehung der Scheibe 20 gelangt die Reinigungseinrichtung 26 in den Bereich des Tintendruckkopfes 18. Sie wird dabei elastisch ausgelenkt, so daß ihre voreilende, parallel zu der Achse 22 ausgerichtete Kante 56 die Düsenplatte des Tintendruckkopfes 18 überstreicht und dabei auf dieser haftende Verunreinigungen abstreift. Durch mehrfaches Hin- und Herdrehen der Scheibe 20 kann die Reinigungswirkung noch erhöht werden. Zum Drucken wird die Scheibe 20 weitergedreht, bis der Stützabschnitt 28 dem Druckbereich 18 gegenübersteht. Nun kann letzterer in Druckzeilenrichtung über den gesamten Druckbereich verschoben werden.

Soll ein die Lücke 16 übergreifender Beleg 34 bedruckt werden, wird die Scheibe 20, ausgehend von der in Fig. 2 dargestellten Stellung, in der der Druckbereich 18 abgedeckt ist, folgendermaßen gesteuert: Die Vorderkante eines dem Tintenstrahldrucker 10 in Richtung des Pfeils C zugeführten Belegs 34 wird von einer vor dem Druckgegenlager 14 angeordneten ersten Lichtschranke 58 erkannt, worauf eine nicht dargestellte Belegtransporteinrichtung angehalten wird. Anschließend wird die Scheibe 20 wie oben beschrieben gedreht, bis der Stützabschnitt 28 dem Tintendruckkopf 18 gegenübersteht. Die Lücke 16 ist dadurch weitgehend geschlossen, so daß der Beleg 34 auch in diesem Bereich unterstützt wird. Das Erreichen dieser Stellung wird an Hand der Zahl der dem Schrittmotor 42 zugeführten Impulse festgestellt und damit die Belegtransporteinrichtung freigegeben. Nach dem Bedrucken des Belegs 34 wird dieser entweder in oder gegen die Richtung des Pfeils C aus dem Tintenstrahldrucher 10 transportiert. Der Beleg 34 hat den Tintenstrahldrucher 10 mit Sicherheit verlassen, wenn weder die erste Lichtschranke 58 noch eine oberhalb des Druckgegenlagers 14 angeordnete zweite Lichtschranke 60 das Vorhandensein eines Belegs meldet. Die Scheibe 20 wird dann im Uhrzeigersinn in die Stellung zurückgedreht, in der die Abdeckeinrichtung 24 die Düsenplatte des Tintendruckkopfes 18 abdeckt, was wiederum an Hand der Zahl der dem Schrittmotor 42 zugeführten Impulse festgestellt wird.

Fig. 3 zeigt ein zweites Ausführungsbeispiel eines Tintenstrahldruckers 100 in einer schematischen Draufsicht. Dieser unterscheidet sich von dem in den Figuren 1 und 2 dargestellten Tintenstrahldrucker 10 dadurch, daß die Achse 122 und damit die Welle 136 der Scheibe 120 senkrecht zu dem Druckgegenlager 114', 114" und parallel zur Ebene eines Aufzeichnungsträgers 134 ausgerichtet ist. Die Scheibe 120 ist in ihrer druckbereiten Stellung gezeigt, sonst ist die Anordnung aber mit der in Fig. 2 gezeigten identisch. Gleiche Positionen sind deshalb mit gleichen Bezugszeichen gekennzeichnet.

## Patentansprüche

1. Tintenstrahldrucker (10, 110) mit einem parallel zu einer Druckzeile verschieblichen Tintendruckkopf (18) und einem der Abstützung eines Aufzeichnungsträgers (30, 32, 34, 134) gegenüber dem Tintendruckkopf (18) dienenden, parallel zur Druckzeile ausgerichteten Druckgegenlager (14, 14', 14"; 114', 114"), einer Abdeckeinrichtung (24) und einer Reinigungseinrichtung (26) für die Tintendüsen des Tintendruckkopfes (18), wobei die Abdeckeinrichtung (24) und die Reinigungseinrichtung (26) am Umfang einer im Druckbereich des Tintendruckkopfes (18) angeordneten kreis- oder kreissegmentförmigen Scheibe (20; 120) angeordnet sind, die um eine durch den Kreismittelpunkt verlaufende Achse (22; 122) drehbar ist, wobei das Druckgegenlager (14) durch eine Lücke (16) in zwei Teile (14', 14"; 114', 114") geteilt ist, **dadurch gekennzeichnet**, daß sich die kreis- oder kreissegmentförmige Scheibe (20; 120) in der Lücke (16) befindet, und daß am Umfang der kreis- oder kreissegmentförmigen Scheibe (20; 120) ein Stützabschnitt (28) für den Aufzeichnungsträger (34; 134) angeordnet ist.

2. Tintenstrahldrucker nach Anspruch 1, **dadurch gekennzeichnet**, daß die Achse (22; 122) parallel zum Druckgegenlager (14, 14', 14"; 114', 114") oder senkrecht zu diesem und parallel zur Ebene des Aufzeichnungsträgers (34, 134) ausgerichtet ist.

3. Tintenstrahldrucker nach Anspruch 1 oder 2, **dadurch gekennzeichnet**, daß die Scheibe (20, 120) durch einen Motor (42), insbesondere einen Schrittmotor drehbar ist.

4. Tintenstrahldrucker nach Anspruch 3, **dadurch gekennzeichnet**, daß die Scheibe (20, 120) zumindest an einem Teil ihres Umfangs eine Verzahnung (40) trägt, die mit einem durch den Motor (42) angetriebenen Zahnrad (44) kämmt.

5. Tintenstrahldrucker nach einem der vorhergehenden Ansprüche, **dadurch gekennzeichnet**, daß die Scheibe (20; 120) entlang dem Druckgegenlager (14, 14', 14"; 114', 114") verschieblich ist.

6. Tintenstrahldrucker nach einem der vorhergehenden Ansprüche, **dadurch gekennzeichnet**, daß die Abdeckeinrichtung (24) mit der Scheibe (20, 120) über einen radial verstellbaren Schieber (46) verbunden ist, wobei an dem Schieber (46) ein Steuerzapfen (48) befestigt ist, der in einer schneckenförmig die Achse (22; 122) umgebenden Steuerkurve (50) geführt ist, die an einer an der Achse (22; 122) gehaltenen, gegenüber der Scheibe (20; 120) ortsfesten Steuerplatte (52) ausgebildet ist.

7. Tintenstrahldrucker nach einem der vorhergehenden Ansprüche, **dadurch gekennzeichnet**, daß die Abdeckeinrichtung (24) kappenförmig ist.

8. Tintenstrahldrucker nach einem der vorhergehenden Ansprüche, **dadurch gekennzeichnet**, daß die Reinigungseinrichtung (26) plattenförmig und elastisch verformbar ist und radial von dem Umfangsfläche der Scheibe (20, 120) absteht.

9. Tintenstrahldrucker nach den vorhergehenden Ansprüchen, **dadurch gekennzeichnet**, daß die Reinigungseinrichtung (26) zwischen der Abdeckeinrichtung (24) und dem Stützabschnitt (28) angeordnet ist.

## Claims

1. Ink jet printer (10, 110) having an ink jet print head (18) which can be displaced parallel to a print line, and a print backing support (14, 14', 14"; 114', 114") used to support a recording medium (30, 32, 34, 134) opposite the ink jet print head (18) and aligned parallel to the print line, a covering device (24) and a cleaning device (26) for the ink nozzles of the ink jet print head (18), the covering device (24) and the cleaning device (26) being arranged on the periphery of a circular or circular-segment-like disc (20; 120) arranged in the printing area of the ink jet print head (18), it being possible for the disc to rotate about an axis (22; 122) extending through the centre of the circle, the print backing support (14) being divided by a gap (16) into two parts (14', 14"; 114', 114"), characterized in that the circular or circular-segment-like disc (20; 120) is located in the gap (16) and in that a supporting section (28) for the recording medium (34; 134) is arranged on the periphery of the circular or circular-segment-like disc (20; 120).

2. Ink jet printer according to Claim 1, characterized in that the axis (22; 122) is aligned parallel to the print backing support (14, 14', 14"; 114', 114") or perpendicular thereto and parallel to the plane of the recording medium (34, 134).

3. Ink jet printer according to Claim 1 or 2, characterized in that the disc (20, 120) can be rotated by a motor (42), in particular a stepping motor.

4. Ink jet printer according to Claim 3, characterized in that the disc (20, 120) bears a toothing system (40), at least on part of its periphery, which meshes with a gear wheel (44) driven by the motor (42).

5. Ink jet printer according to one of the preceding claims, characterized in that the disc (20; 120) can be displaced along the print backing support (14, 14', 14"; 114', 114").

6. Ink jet printer according to one of the preceding claims, characterized in that the covering device (24) is connected to the disc (20, 120) via a radially adjustable slider (46), there being fixed to the slider (46) a control pin (48) which is guided in a snail-shaped control curve (50) which surrounds the axis (22; 122) and is formed on a contact plate (52) which is held on the axis (22; 122) and is stationary with respect to the disc (20; 120).

7. Ink jet printer according to one of the preceding claims, characterized in that the covering device (24) is cap-like.

8. Ink jet printer according to one of the preceding claims, characterized in that the cleaning device (26) is plate-like and resiliently deformable and projects radially from the peripheral surface of the disc (20, 120).

9. Ink jet printer according to the preceding claims, characterized in that the cleaning device (26) is arranged between the covering device (24) and the supporting section (28).

## Revendications

1. Imprimante (10, 110) à jet d'encre ayant une tête (18) d'impression à jet d'encre pouvant coulisser parallèlement à une ligne d'impression et un contre-appui (14, 14', 14" ; 114', 114") d'impression servant à l'appui d'un support (30, 32, 34, 134) d'enregistrement vis à vis de la tête (18) d'impression à jet d'encre et dirigé parallèlement à la ligne d'impression, un dispositif (24) de recouvrement et un dispositif (26) de nettoyage des buses d'encre de la tête (18) d'impression à jet d'encre, le dispositif (24) de recouvrement et le dispositif (26) de nettoyage étant disposés sur le pourtour d'un disque (20 ; 120) de forme circulaire ou en forme de segment de cercle disposé dans la zone d'impression de la tête (18) d'impression par jet d'encre, disque qui peut tourner par rapport à un axe (22, 122) passant par le centre du cercle, le contre-appui (14) étant subdivisé par un intervalle (16) en deux parties (14', 14", 114', 114"),
caractérisée en ce que le disque (20 ; 120) de forme circulaire ou en forme de segment de cercle se trouve dans l'intervalle (16) et en ce que, sur le pourtour du disque (20 ; 120) de forme circulaire ou en forme de segment de cercle est prévue une partie (28) d'appui du support (34 ; 134) d'enregistrement.

2. Imprimante à jet d'encre suivant la revendication 1, caractérisée en ce que l'axe (22 ; 122) est parallèle au contre-appui (14, 14', 14" ; 114', 114") d'impression ou perpendiculaire à celui-ci et parallèle au plan (34, 134) d'enregistrement.

3. Imprimante à jet d'encre suivant la revendication 1 ou 2, caractérisée en ce que le disque (20, 120) peut être entraîné en rotation par un moteur (42), notamment par un moteur pas à pas.

4. Imprimante à jet d'encre suivant la revendication 3, caractérisée en ce que le disque (20, 120) porte au moins sur une partie de son pourtour une denture (40) qui engrène avec un pignon (44) entraîné par le moteur (42).

5. Imprimante à jet d'encre suivant l'une des revendications précédentes, caractérisée en ce que le disque (20 ; 120) peut coulisser le long du contre-appui (14, 14', 14" ; 114', 114") d'impression.

6. Imprimante à jet d'encre suivant l'une des revendications précédentes, caractérisée en ce que le dispositif (24) de recouvrement est relié au disque (20, 120) par un coulisseau (46) pouvant être déplacé radialement et il est fixé au coulisseau (46) un tourillon (48) de commande qui est guidé dans une came (50) de commande entourant hélicoïdalement l'axe (22 ; 122) et constitué sur une plaque (52) de commande maintenue sur l'axe (22 ; 122) et fixe par rapport au disque (20 ; 120).

7. Imprimante à jet d'encre suivant l'une des revendications précédentes, caractérisée en ce que le dispositif (24) de recouvrement est en forme de capuchon.

8. Imprimante à jet d'encre suivant l'une des revendications précédentes, caractérisée en ce que le dispositif (26) de nettoyage est en forme de plaque et est déformable élastiquement et fait saillie radialement de la surface du pourtour du disque (20, 120).

9. Imprimante à jet d'encre suivant l'une des revendications précédentes, caractérisé en ce que le dispositif (26) de nettoyage est disposé entre le dispositif (24) de recouvrement et la partie (28) d'appui.
